# EUROPÄISCHE PATENTSCHRIFT

(11) **EP 0 630 709 B1**
(45) Veröffentlichungstag und Bekanntmachung des Hinweises auf die Patenterteilung: **24.09.1997**
(21) Anmeldenummer: 94250155.2
(22) Anmeldetag: 15.06.1994
(51) Int. Cl.: B22D 11/14, B22D 11/10

(54) **Horizontal-Stranggiessanlage**
Horizontal continuous casting machine
Dispositif de coulée continue horizontale

(30) Priorität: 22.06.1993 DE 4321492
(43) Veröffentlichungstag der Anmeldung: 28.12.1994
(73) Patentinhaber: MANNESMANN Aktiengesellschaft, 40213 Düsseldorf (DE)
(72) Erfinder: von Schnakenburg, Joachim, D-54576 Hillesheim (DE); Keutgen, Franz, D-54587 Lissendorf (DE); Perings, Dieter, D-54610 Büdesheim (DE); Leuwer, Heinz-Josef, D-54587 Lissendorf (DE); Winterhager, Rüdiger, D-57258 Freudenberg (DE); Stadler, Peter, Dr., D-57250 Netphen (DE)
(74) Vertreter: Meissner, Peter E., Dipl.-Ing.

(56) Entgegenhaltungen:
- EP-A- 0 077 316
- EP-A- 0 239 919
- FR-A- 2 453 696
- PATENT ABSTRACTS OF JAPAN vol. 10, no. 216 (M-502) 29. Juli 1986 & JP-A-61 052 967 (NIPPON KOKAN K.K.) 15. März 1986
- PATENT ABSTRACTS OF JAPAN vol. 8, no. 61 (M-284) (1498) 23. März 1984 & JP-A-58 212 848 (NIPPON KOKAN K.K.) 10. Dezember 1983
- PATENT ABSTRACTS OF JAPAN vol. 9, no. 235 (M-415) (1958) 21. September 1985 & JP-A-60 092 054 (NITSUSHIN SEIKOU KK) 23. Mai 1985

## Beschreibung

Die Erfindung betrifft eine Horizontal-Stranggießanlage, insbesondere für das Gießen von Stahl, mit einer eine absperrbare Bodenöffnung aufweisenden Gießpfanne und einer warmgängigen Einrichtung, die mit mindestens zwei Kokillen in Verbindung steht.

Bei Horizontal-Stranggießantagen, insbesondere für das Gießen von Stahl, erfolgt der Schmelzenfluß aus einer Pfanne in einen Verteiler, der mit einer oder mehreren Kokillen verbunden ist.
So ist aus EP 0 077 316 B1 eine Horizontal-Stranggießanlage bekannt, die ein Verteilergefäß zur Aufnahme der Schmelze und mindestens einer an dem Verteilergefäß befestigten Durchlaufkokille bekannt, wobei das Verteilergefäß gemeinsam mit der Kokille in einem mit einer ortsfesten Strangführungsbahn fluchtende Position bringbar bzw. aus dieser Position wegbewegbar ist.

Aus der EP-A-239 919 ist eine Horizontalstranggießanlage für mehrere Gießstränge bekannt, bei der das Verteilergefäß und pro Strangader eine Horizontalgießkokille mit jeweils einem Schieberverschluß auf einem Wagen angeordnet sind. In Betriebslage sind die Kokillen mit ortsfesten, zu den Strangadern ausgerichteten Böcken verbindbar.

Bei einer Mehrfach-Vertikal-Stranggießanlage gemäß der FR-A-24 53 696 werden die Kokillen über Verteiler gespeist, die von einem Zwischenspeichergefäß aus der Gießpfanne versorgt werden. Hierbei soll ein Auswechseln der Gießpfanne ohne Veränderung des Gießspiegels in den Verteilern möglich sein.

Da die Kokille am Verteilergefäß befestigt ist, ist der Verteiler bei einem Wechsel der Kokille mit auszutauschen. Das hat zur Folge, daß die Produktion unterbrochen wird.
Aus der Schrift DE OS 25 25 449 ist eine Stranggießanlage zum waagerechten Gießen und Abziehen eines Stranges bzw. von Strängen bekannt, das ein mit einer Kokille verbundene Vorkammer aufweist. Diese mit einer oder mehreren Kokillen versehene Vorkammer ist mit einer Wechseleinrichtung verbunden, mit welcher die Vorkammer in vorpositionierter Lage montierbar und von der Betriebsstellung in eine Reservestellung und zurück bewegbar ist.
Ohne Störung des Betriebes kann eine Vorkammer auf einem Lagertisch montiert, justiert und vorbeheizt werden. Die im Betrieb befindliche Vorkammer, üblicherweise Verteiler genannt, nimmt aus der Pfanne die metallische Schmelze auf und stellt die Verbindung zur Kokille her. Mit der aus dieser Schrift bekannten Wechseleinrichtung wird zwar mit aufwendigen Mitteln die Wechselzeit einer VorKammer (Verteiler) verkürzt, dennoch kommt es bei jedem Wechsel zu einer Betriebsunterbrechung.

Die Erfindung hat sich das Ziel gesetzt, mit einfachen konstruktiven Mitteln eine mehrere Stränge aufweisende Horizontal-Stranggießanlage zu schaffen, bei der ohne Produktionsunterbrechung ein Kokillenwechsel und/oder ein Analysenwechsel bei der Schmelze mit minimaler Mischanalyse möglich ist.
Die Erfindung erreicht dieses Ziel durch die kennzeichnenden Merkmale des Anspruchs 1.
Bei den herkömmlichen Stranggießanlagen übernimmt der Verteiler die Funktion eines Speichers und darüber hinaus die Druckvorgabe beim Zufluß zur Kokille durch den Pegel der Schmelze. Die Größe des Verteilers wird bestimmt durch den Gießquerschnitt und damit der Gießleistung und der erforderlichen Zeit des Pfannenwechsels.

Bei der vorgeschlagenen Stranggießführungs- und speichereinrichtung, die aus einer Verteilerrinne und aus den wannenförmigen Behältern sog. Feedern besteht, werden diese Funktionen getrennt. Hier dient der Verteiler der Speicherung der Schmelze, die einzelnen Feeder, übernehmen die Funktionen des Vordruckes einlaufseitig zur Kokille. Dies eröffnet die Möglichkeit ,den Verteiler konstruktiv einfach auszuführen und insbesondere keine Rücksicht auf eine bestimmte Bauhöhe zu nehmen. Die einzelnen mit den Kokillen verbundenen Feeder weisen dabei eine Bauform auf, die bei möglichst geringem Schmelzenvolumen die exakte Einhaltung des Schmelzenspiegels und damit des Einlaufvordruckes zur Kokille zulassen. Die Stahlwerker werden in die Lage versetzt, bei laufendem Betrieb bei einzelnen Strängen einen Formatwechsel durchzuführen.
Auch bei Störungen in einzelnen Strängen lassen sich diese ohne Beeinflussung der Nachbarstränge absperren und wechseln.

Weiterhin ist ein Qualitätswechsel der Schmelze mit äußerst geringen Mischverlusten möglich, da hier das Feeder-Volumen ausschlaggebend ist, welches in der erfindungsgemäßen Ausgestaltung minimiert wird.
Darüber hinaus ist ein Wechsel der Verteilerrinne ohne Gießunterbrechung möglich, da beim Wechsel der Rinne die Feeder mit Schmelze belegt sind. Diese einfache, ein geringes Bauvolumen aufweisende Verteilerrinne läßt sich schnell und einfach gegen eine neue vorbereitete Rinne austauschen.

Bei der Verbindung Kokille-Verteilergefäß kommt es in der Gefäßwandung zu Spannungen, da die Kokillen starr befestigt sind und die einzelnen Kokillenanbindungen an die voluminösen ein hohes Flüssigstahl- und damit ein großes Wärmevolumen aufnehmenden Verteilerrinnen bei den herkömmlichen Anlagen üblicherweise weit auseinanderliegen. Bei der vorliegenden Feederlösung mit den umabhängigen, ein geringes Volumen aufweisenden Gefäßen ist dieses Problem beherrschbar.

Ein Beispiel der Erfindung ist in der vorliegenden Zeichnung dargelegt.
Es zeigen die
Figur 1: einen Längsschnitt (Schnitt I-I) Figur 2: einen Querschnitt (Schnitt II-II) Figur 3: Draufsicht auf die Feeder (Schnitt III-III)

Die Figuren 1 und 2 zeigen eine Gießpfanne 10 mit dem Gießpfannengefäß 11, welches eine Bodenöffnung 12 aufweist, welches durch eine Absperrung 13 öffen- und verschließbar ist.
Unterhalb der Gießpfanne 10 ist ein Schmelz- und Speichergefäß 20 angeordnet, welches als Verteilerrinne 23 ausgebildet ist und Bodenöffnungen 21 und 22 besitzt. Diese Bodenöffnungen sind durch konstruktiv unterschiedlich ausgestaltbare Absperreinrichtungen 24 bzw. 25 absperrbar.

Die Verteilerrinne 23 ist durch Hubeinrichtungen 27 in seiner vertikalen Lage einstellbar.
Der Eingußbereich der Verteilerrinne 23 ist durch eine Haube 26, in die ein Taufrohr 14 der Gießpfanne 10 hineinragt, geschützt.
Die Bodenöffnungen 21, 22 sind durch Taufrohre 28 geschützt, welche in wannenförmige Behälter 30, 40 hineinragen.

Die wannenförmigen Gefäße 30, 40 weisen Feedergefäße 33, 43 auf, welche im Bodenbereich Ausgüsse 31, 41, 42 besitzen,

Im Eingußbereich der Feedergefäße 33, 43 sind Eingießbecken 36, 46 vorgesehen, die durch ein Wehr 37, 47 vom Hauptgefäß des wannenförmigen Behälters 30, 40 getrennt sind.

Die Gefäße 33 und 43 können ein Schmelzvolumen aufnehmen, das entsprechend der Anzahl n der Kokillen den n-ten Teil des Fassungsvermögens der Verteilerrinne 23 beträgt. Das Wehr 37, 47 besitzt eine Höhe, die einem Drittel bis einem Halb der übrigen Wandung der Eingießbecken 36, 46 entspricht.

Am Feedergefäß 33 ist eine öse 38 dargestellt, an die eine nicht weiter beschriebene Wechselvorrichtung anschließbar ist. Weiterhin ist der Strang S skizziert, der horizontal die Kokille 34 verlaßt.

In der Figur 3 ist die Draufsicht auf die Behälter 30, 40 dargestellt mit den Feedergefäßen 33, 43 und den Eingießbecken 36, 46 sowie den Wehren 37, 47.

Durch den Ausguß 31 des Feedergefäßes 33 ist schmelzflüssiges Material in die Kokille 34 führbar. Im dargelegten Beispiel besitzt das Feedergefäß 43 die Ausgüsse 41 und 42 über die das Flüssigmaterial in die Kokillen 44 und 45 leitbar ist.

An den Feedergefäßen 33, 43 sind nicht weiter dargestellte Wechselvorrichtungen 38, 48 anschließbar.

### Positionsliste:

- 10: Gießpfanne
- 11: Pfannengefäß
- 12: Bodenöffnung
- 13: Absperrung
- 14: Tauchrohr
- 20: Schmelzenspeichergerät
- 21, 22: Bodenöffnung
- 23: Verteilerrinne
- 24, 25: Absperreinrichtung
- 26: Haube
- 27: Hubvorrichtung
- 28: Tauchrohr
- 30: wannenförmige Behälter
- 31: Ausguß
- 33: Feeder-Gefäß
- 34: Kokille
- 36: Eingießbecken
- 37: Wehr
- 38: Wechselvorrichtung
- 40: wannenförmige Behälter
- 41, 42: Ausguß
- 43: Feeder-Gefäß
- 44, 45: Kokille
- 46: Eingießbecken
- 47: Wehr
- 48: Wechselvorrichtung
- S: Strang

## Patentansprüche

1. Horizontal-Stranggießanlage, insbesondere für das Gießen von Stahl, mit einer eine absperrbare Bodenöffnung aufweisenden Gießpfanne und einer warmgängigen Einrichtung, die mit mindestens zwei Kokillen in Verbindung steht,
dadurch gekennzeichnet,
daß die warmgängige Einrichtung in ein Schmelzenspeichergefäß (20) zur Speicherung und Verteilung der Schmelze und diesem nachgeschaltete Schmelzenführungsgefäße (30, 40), die ausschließlich zur Bereitstellung des Einlaufvordruckes für die nachgeschalteten Kokillen (34, 44) bei möglichst geringem Volumen für die Schmelze dienen, aufgeteilt ist, wobei das Schmelzenspeichergefäß (20) die Form einer Verteilerrinne (23) besitzt, die mindestens zwei Bodenöffnungen (21, 22) aufweist, welche mit steuerbaren Bodenverschlüssen (24, 25) verschließbar sind, und in Strömungsrichtung hinter jeder Bodenöffnung (21, 22) der Verteilerrinne (23) je ein Schmelzenführungsgefäß (30, 40) angeordnet ist, welches als Wanne (31, 43) ausgebildet ist und an dem in Bodennähe jeweils mindestens eine Kokille (34, 44) lösbar befestigt ist.

2. Anlage nach Anspruch 1,
dadurch gekennzeichnet,
daß die Verteilerrinne (23) mit einer Hubeinrichtung (27) verbindbar ist,

3. Anlage nach Anspruch 1,
dadurch gekennzeichnet,
daß die wannenförmigen Gefäße (33, 43) ein Schmelzvolumen aufnehmen können, das entsprechend der Anzahl (n) der Kokillen den n-ten Teil des Fassungsvermögens der Verteilerrinne (23) beträgt.

4. Anlage nach Anspruch 3,
dadurch gekennzeichnet,
daß die wannenförmigen Gefäße (33, 43) jeweils ein Eingießbecken (36, 46) aufweisen, die unterhalb der Bodenöffnungen (21, 22) des Verteilergefäßes (23) positionierbar sind.

5. Anlage nach Anspruch 4,
dadurch gekennzeichnet,
daß zwischen dem Eingießbecken (36, 46) und der Wanne des Gefäßes (33, 43) ein Wehr (37, 47) vorgesehen ist, das eine Höhe hat, das einem Drittel bis einem Halb der übrigen Wandung der Eingießbecken (36, 46) entspricht.

6. Anlage nach Anspruch 3,
dadurch gekennzeichnet,
daß an den wannenförmigen Gefäßen (33, 43) oder an die mit diesen verbundenen Kokillen (34, 44) eine Vorrichtung (38, 48) anschließbar ist, mit der die Kokillen (34, 44) und das mit ihr verbundene Gefäß (33, 43) bezüglich der Arbeitsposition weg- und hinbewegbar ist.

## Claims

1. A horizontal continuous casting installation, in particular for casting steel, with a ladle having a base opening which can be blocked off and a hot means which communicates with at least two moulds, characterised in that the hot means is divided into a melt storage vessel (20) for storing and distributing the melt and melt guidance vessels (30, 40) succeeding said vessel, which guidance vessels serve exclusively for providing the initial running-in pressure for the subsequent moulds (34, 44) with the lowest possible volume for the melt, the melt storage vessel (20) being in the form of a distributing launder (23) which has at least two base openings (21, 22) which can be closed by means of controllable base closures (24, 25), and one melt guidance vessel (30, 40) is arranged in the direction of flow after each base opening (21, 22) of the distributing launder (23), which vessel is designed as a trough (31, 43) and to which in each case at least one mould (34, 44) is detachably fastened in the vicinity of the base.

2. An installation according to Claim 1,
characterised in that the distributing launder (23) can be connected to a lifting means (27).

3. An installation according to Claim 1,
characterised in that the trough-shaped vessels (33, 43) are capable of receiving a melt volume which is the nth part of the capacity of the distributing launder (23), corresponding to the number (n) of the moulds.

4. An installation according to Claim 3,
characterised in that the trough-shaped vessels (33, 43) each have a pouring-in basin (36, 46) which can be positioned beneath the base openings (21, 22) of the distributor vessel (23).

5. An installation according to Claim 4,
characterised in that a weir (37, 47) is provided between the pouring-in basin (36, 46) and the trough of the vessel (33, 43), which weir has a height which corresponds to one-third to one-half of the rest of the wall of the pouring-in basins (36, 46).

6. An installation according to Claim 3,
characterised in that a device (38, 48) can be connected to the trough-like vessels (33, 43) or to the moulds (34, 44) connected thereto, by means of which device the moulds (34, 44) and the vessel (33, 43) connected thereto can be moved back and forth with respect to the operating position.

## Revendications

1. Installation de coulée continue horizontale, en particulier pour la coulée d'acier, comportant une poche de coulée présentant une ouverture de fond pouvant être fermée et un dispositif conducteur de chaleur qui est relié à au moins deux coquilles,
caractérisée en ce que le dispositif conducteur de chaleur est subdivisé en un récipient de stockage du bain de fusion (20) pour stocker et répartir le bain de fusion et des récipients de guidage du bain de fusion (30,40) disposés en aval de celui-ci, qui servent exclusivement à établir la pression d'alimentation d'entrée pour les coquilles disposées en aval (34,44) pour un volume le plus faible possible du bain de fusion, le récipient de stockage du bain de fusion (20) présentant la forme d'une goulotte de distribution (23), qui présente au moins deux ouvertures de fond (21,22), lesquelles peuvent être fermées par des fermetures de fond commandables (24,25) et, dans le sens d'écoulement derrière chaque ouverture de fond (21,22) de la goulotte de distribution (23), il est agencé, à chaque fois, un récipient de guidage du bain de fusion (30,40), lequel est réalisé comme une cuve (31,43) et auquel est fixée, de façon amovible, à chaque fois au moins une coquille (34,44) à proximité du fond.

2. Installation selon la revendication 1,
caractérisée en ce que la goulotte de distribution (23) peut être reliée à un dispositif de levage (27).

3. Installation selon la revendication 1,
caractérisée en ce que les récipients (33,43) en forme de cuve peuvent recevoir un volume de bain de fusion qui, de façon correspondant au nombre (n) des coquilles, vaut la n^{ième} partie de la capacité de la goulotte de distribution (23).

4. Installation selon la revendication 3,
caractérisée en ce que les récipients (33,43) en forme de cuve présentent, à chaque fois, un bassin de coulée (36,46), qui peuvent être positionnés au-dessous des ouvertures de fond (21,22) du récipient de distribution (23).

5. Installation selon la revendication 4,
caractérisée en ce que, entre le bassin de coulée (36,46) et la cuve du récipient (33,43), il est prévu un déversoir (37,47) qui présente une hauteur qui correspond du tiers à la moitié de la paroi restante des bassins de coulée (36,46).

6. Installation selon la revendication 3,
caractérisée en ce qu'un dispositif (38,48) peut être raccordé aux récipients (33,43) en forme de cuve ou aux coquilles (34,44) reliées à ceux-ci, dispositif grâce auquel les coquilles (34,44) et le récipient (33,43) relié à celles-ci peuvent être déplacés en va-et-vient relativement à la position de travail.
